# EUROPÄISCHE PATENTSCHRIFT

(11) **EP 0 872 632 B1**
(45) Veröffentlichungstag und Bekanntmachung des Hinweises auf die Patenterteilung: **19.06.2002**
(21) Anmeldenummer: 98106436.3
(22) Anmeldetag: 08.04.1998
(51) Int. Cl.: F01M 11/00, F02F 7/00

(54) **Ölwanne für Verbrennungsmotoren**
Oil pan for internal combustion engine
Carter d'huile pour moteur à combustion interne

(30) Priorität: 16.04.1997 DE 29706837 U
(43) Veröffentlichungstag der Anmeldung: 21.10.1998
(73) Patentinhaber: KUNSTSTOFFTECHNIK RIESSELMANN GmbH & Co. KG, 01458 Ottendorf-Okrilla (DE)
(72) Erfinder: Schirrmacher, Heiko, Dr.-Ing., 01309 Dresden (DE); Müller, Roland, Dipl.-Ing., 01458 Ottendorf-Okrilla (DE)
(74) Vertreter: Tragsdorf, Bodo, Dipl.-Ing.

(56) Entgegenhaltungen:
- EP-A- 0 416 297
- EP-A- 0 691 462
- DE-A- 3 142 327
- US-A- 4 223 073
- PATENT ABSTRACTS OF JAPAN vol. 006, no. 124 (M-141), 9.Juli 1982 & JP 57 049006 A (TOYOTA MOTOR CORP), 20.März 1982,

## Beschreibung

Die Erfindung betrifft eine Ölwanne für Verbrennungsmotoren, die unterhalb des Kurbelwellenbereiches des Motors angeordnet ist.

In der Praxis werden die Ölwannen vor allem aus geschweißtem Stahlblech oder durch Metallgießen hergestellt. Bekannt sind auch aus Duroplast oder Gummi (DE 832 3945 U1) hergestellte Ölwannen.
Seitens der Kraftfahrzeugindustrie bestehen seit langem Bestrebungen, das Gewicht der Fahrzeuge so niedrig wie möglich zu halten. Einer der Nachteile der Ölwannen besteht vor allem darin, daß diese wesentlich zur Geräuschemission beitragen. Um diese zu verringern, ist bereits eine Ölwanne bekannt (DE 31 42 327 A1) die doppelwandig ausgebildet ist und aus einer Innen- und Außenschale besteht, wobei die Innenschale am Kurbelgehäuse befestigt ist und die Außenschale am oberen Teilstück der Innenschale unter Zwischenschaltung eines elastischen Elementes befestigt ist. Dieses ist als Ringprofil ausgebildet und zwischen den beiden Schalen einvulkanisiert und in seiner Kennung schwingungsmäßig auf das Gesamtsystem abgestimmt. Dadurch soll eine Abkopplung der Außenschale vom Schwingungssystem der Innenschale erreicht werden. Der Bereich zwischen der Innen- und der Außenschale dient zur gezielten Führung eines Kühlmittels, infolge spiralförmig verlaufender, elastischer Rippen, die zugleich eine Abstandshaltung der beiden Schalen bewirken. Da das elastische Element einvulkanisiert ist, müssen die beiden Schalen aus einem metallischen Werkstoff bestehen. Ein wesentlicher Nachteil dieser Ölwanne besteht darin, daß diese in ihrem Aufbau kompliziert ist, einen hohen Herstellungsaufwand erfordert und ein relativ hohes Gewicht aufweist.

Der Erfindung lag die Aufgabe zugrunde, eine Ölwanne zu schaffen, die ein geringes Gewicht aufweist, kostengünstig herstellbar ist, eine hohe Tragfähigkeit und Steifigkeit besitzt und eine niedrige Geräuschemission verursacht.

Erfindungsgemäß wird die Aufgabe durch die im Anspruch 1 angegebenen Merkmale gelöst. Entsprechende Ausgestaltungsvarianten sind in den Ansprüchen 2 bis 9 angegeben.
Die Ölwanne besteht aus einer Innenschale und einer Außenschale, die jedoch nur den unteren Bereich einschließlich Boden der Innenschale umgibt. Zwischen den beiden Schalen sind Rippen angeordnet, durch die der Abstand zwischen den beiden Schalen definiert ist. Die Rippen können verschiedenartig ausgebildet sein, z.B. als durchgehende Längs- oder Querrippen mit und ohne Unterbrechung. Die Höhe der Rippen und der Abstand der einzelnen Rippen zueinander wird durch den örtlich herrschenden Spannungszustand bestimmt. Die Anordnung und Ausbildung der Rippen soll einen optimalen Biegespannungszustand gewährleisten. Die Rippen tragen gleichzeitig zur erforderlichen Steifigkeit und Stabilität der Ölwanne bei. Die beiden Schalen werden bevorzugt durch Schweißen verbunden, wobei der Fügeprozeß im Bereich der Rippen stattfindet. Die Rippen können sowohl an der Außenschale als auch an der Innenschale angeformt sein. Die beiden Schalen werden aus thermoplastischem Kunststoff im Spritzgießverfahren als getrennte Bauteile hergestellt und anschließend durch Kleben, Schweißen oder Verschäumen miteinander verbunden. Es besteht auch die Möglichkeit, die beiden Schalen durch eine geeignete Schnappverbindung miteinander zu verbinden. Aus werkzeugtechnischen Gesichtspunkten ist es zweckmäßig, die Rippen an der Innenschale mit anzuformen. Die Herstellung der beiden Schalen im Spritzgießverfahren und der anschließende Fügeprozeß durch Schweißen gewährleisten eine sehr rationelle kostengünstige Fertigung der Ölwanne. Im Vergleich zu Ölwannen aus metallischen Werkstoffen kann gleichzeitig noch eine Gewichtsreduzierung von ca. 50 % enielt werden. Die Außenschale kann auch aus mehreren Bauteilen gebildet sein, die mit der Innenschale verbunden werden. Dadurch können die Bereiche, in denen die Ölablaßschraube und der Sensor angeordnet sind einwandig ausgebildet werden, da in diesen Bereichen bedingt durch die Gewindestutzen bereits eine Wandverdickung bzw. -versteifung vorhanden ist.
Die Herstellung der Schalen bzw. Schalenteile im Spritzgießverfahren ermöglicht auch, die Schalen mit weiteren Funktionselemente, wie z.B. einem Kabelführungskanal oder verschließbaren Taschen für Zubehörteile auszurüsten. Infolge der Ausbildung der Ölwanne aus Kunststoff wird auch die Geräuschemission erheblich reduziert. Die Außenschale und das zwischen der Außenschale und der Innenschale befindliche Luftkammersystem trägt dazu wesentlich bei. Die bodenseitige Außenschale hat außerdem noch eine Schutzfunktion gegen mechanische Einflüsse von außen.

Die Erfindung soll nachstehend an einem Ausführungsbeispiel näher erläutert werden. In der zugehörigen Zeichnung zeigen
- Fig. 1: einen Schnitt durch die Ölwanne und
- Fig. 2: einen Ausschnitt des Bereiches der Ölwanne in dem der Öleinfüllstutzen angeordnet ist in vergrößertem Maßstab als Schnitt gemäß der Linie A-A in Figur 1.

Die in Fig. 1 gezeigte Ölwanne wird mittels Befestigungsschrauben, die durch die Öffnungen 15 geführt sind an dem Flansch des nicht näher dargestellten Kurbelgehäuses des Verbrennungsmotors befestigt, wobei zwischen dem Flansch und der Ölwanne eine Dichtung 16 angeordnet ist.
Die Ölwanne besteht aus einer Innenschale 1 und einer Außenschale 2, die als getrennte Bauteile aus einem thermoplastischem Kunststoff im Spritzgießverfahren hergestellt werden. Die Außenschale 2 ist nur im unteren Bereich der Ölwanne angeordnet, wobei in diesem Bereich die Innenschale 1 ein Stück zurückgesetzt ist, derart, daß an den Übergangsstellen 3 die an der Innenschale 1 befestigte Außenschale 2 bündig mit der Innenschale 1 abschließt. Zwischen der Innenschale 1 und der Außenschale 2 sind Rippen 4 angeordnet, die den Abstand zwischen den beiden Schalen festlegen. Der Abstand zwischen den Rippen 4 und die Höhe der Rippen 4 ist durch den örtlich herrschenden Spannungszustand der Ölwanne bestimmt. In dem gezeigten Ausführungsbeispiel sind die Rippen 4 an der Innenschale 1 angeformt. Die Verbindung zwischen der Innenschale 1 und der Außenschale 2 erfolgt, jeweils an der Berührungsfläche zwischen den Rippen 4 und der Außenschale 2 durch Schweißen, wie z.B. Heizelementeschweißen, Ultraschallschweißen oder Reibschweißen. Die gebildeten Schweißnähte sind mit der Position 5 gekennzeichnet
In der Innenschale 1 sind die erforderlichen Öffnungen 6, 7 und 8 für die Ölablaßschraube (Öffnung 6), den Sensor zur Ölstandskontrolle (Öffnung 7) und für das Verschlußelement für den Öleinfüllstutzen (Öffnung 8) (Fig. 2) während des Spritzgießens mit gebildet. Die die Öffnungen 6, 7, und 8 umgebenden Bereiche sind mit einer Materialverdickung versehen. An dem nach außen zeigenden Ende des Öleinfüllstutzens 13 ist eine umlaufende Wulst 14 angeformt, die als axiale Sicherungshilfe für den Öleinfüllschlauch dient (Fig. 2). An der Außenwand der Außenschale 2 der Ölwanne ist ein Kanal 9 für Kabelführungen vorgesehen, der durch die beiden abstehenden Seitenwände 10, 11 und die aufsetzbare Abdeckung 12 gebildet ist.

## Patentansprüche

1. Ölwanne für Verbrennungsmotoren mit einer doppelten Wandung, bestehend aus einer Innen- (1) und einer Außenschale (2) aus thermoplastischem Kunststoff, wobei zwischen der Innen- (1) und der Außenschale (2) Rippen (4) vorgesehen sind, **dadurch gekennzeichnet, daß** die Außenschale (2) im unteren Bereich der Ölwanne angeordnet ist und die Rippen (4) entweder an der Innen- (1) und/oder Außenschale (2) angeformt sind, deren Höhe und Abstand durch den örtlich herrschenden Spannungszustand bestimmt ist, und die Innen- (1) und Außenschale (2) durch ein geeignetes Fügeverfahren miteinander verbunden sind.

2. Ölwanne nach Anspruch 1, **dadurch gekennzeichnet, daß** die Außenschale (2) aus mehreren Teilen gebildet ist.

3. Ölwanne nach einem der Ansprüche 1 oder 2, **dadurch gekennzeichnet, daß** die Bereiche (6, 7, 8) der Ölwanne, in denen der Sensor, die Ölablaßschraube und der Öleinfüllstutzen angeordnet sind nicht doppelwandig ausgebildet sind.

4. Ölwanne nach einem der Ansprüche 1 bis 3, **dadurch gekennzeichnet, daß** die Innenschale (1) und die Außenschale (2) durch Schweiß-, Kleb- oder Schnappverbindungen zumindest an den Stirnflächen der Rippen (4) miteinander verbunden sind.

5. Ölwanne nach einem der Ansprüche 1 bis 3, **dadurch gekennzeichnet, daß** die Innen-(1) und Außenschale (2) durch Verschäumen mit einem Kunststoff verbünden sind.

6. Ölwanne nach einem der Ansprüche 1 bis 5, **dadurch gekennzeichnet, daß** in dem Bereich der Ölwanne, der doppelwandig ausgebildet ist, die Innenschale (1) zurückgesetzt ist, derart, daß die Außenschale (2) an der Übergangsstelle (3) von der Doppelwandigkeit zur Einwandigkeit bündig mit der Innenschale (1) abschließt.

7. Ölwanne nach einem der Ansprüche 1 bis 6, **dadurch gekennzeichnet, daß** an der Außenseite der Innenschale (1) oder der Außenschale (2) zwei einen Kanal (9) bildende, abstehende Seitenwände (10, 11) angeordnet sind, der mittels U-förmigen Abdeckelementen (12) verschließbar ist.

8. Ölwanne nach einem der Ansprüche 1 bis 7, **dadurch gekennzeichnet, daß** an dieser eine oder mehrere verschließbare Taschen zur Aufnahme von Zubehörteilen angeformt sind.

9. Ölwanne nach einem der Ansprüche 1 bis 8, **dadurch gekennzeichnet, daß** der Öleinfüllstutzen (13) in seinem Stimbereich an der Außenwand eine umlaufende Wulst (14) aufweist, als axiale Sicherungshilfe für einen Öleinfüllschlauch.

## Claims

1. Oil sump for internal combustion engines, with a double wall, consisting of an inner (1) and an outer (2) shell made of thermoplastic plastic, ribs (4) being provided between the inner (1) and the outer (2) shell, **characterized in that** the outer shell (2) is raised in the lower region of the oil sump, and the ribs (4) are integrally formed either on the inner (1) and/or the outer (2) shell, the height and spacing of said ribs being determined by the locally prevailing stress state, and the inner (1) and outer (2) shell are connected to one another by means of a suitable assembly method.

2. Oil sump according to Claim 1, **characterized in that** the outer shell (2) is formed from a plurality of parts.

3. Oil sump according to one of Claims 1 or 2, **characterized in that** the regions (6,7,8) of the oil sump in which the sensor, the oil drain screw and the oil filler neck are arranged do not have a double-walled design.

4. Oil sump according to one of Claims 1 to 3, **characterized in that** the inner shell (1) and the outer shell (2) are connected to one another by means of welded joints, adhesive bonds or snap connections at least on the end faces of the ribs (4).

5. Oil sump according to one of Claims 1 to 3, **characterized in that** the inner (1) and outer (2) shell are connected by being foam-sealed with a plastic.

6. Oil sump according to one of Claims 1 to 5, **characterized in that**, in the region of the oil sump which has a double-walled design, the inner shell (1) is set back in such a way that the outer shell (2) is flush with the inner shell (1) at the point of transition (3) from the double-walled design to the single-walled design.

7. Oil sump according to one of Claims 1 to 6, **characterized in that** there are arranged on the outside of the inner shell (1) or of the outer shell (2) two projecting side walls (10,11) forming a duct (9) which is capable of being closed by means of U-shaped covering elements (12).

8. Oil sump according to one of Claims 1 to 7, **characterized in that** one or more closeable pockets for receiving accessories are integrally formed on the said oil sump.

9. Oil sump according to one of Claims 1 to 8, **characterized in that** the oil filler neck (13) has in its end region, at the outer wall, a peripheral bead (14) as an axial securing aid for an oil filler hose.

## Revendications

1. Carter d'huile pour moteurs à combustion interne, comprenant une double paroi, se composant d'une coque interne (1) et d'une coque externe (2) en plastique thermoplastique, des nervures (4) étant prévues entre la coque interne (1) et la coque externe (2), **caractérisé en ce que** la coque externe (2) est disposée dans la partie inférieure du carter d'huile et les nervures (4) sont formées sur la coque interne (1) et/ou sur la coque externe (2), leur hauteur et leur écartement étant déterminés par les conditions de tension existant localement, et les coques interne (1) et externe (2) étant connectées l'une à l'autre par un procédé d'assemblage approprié.

2. Carter d'huile selon la revendication 1, **caractérisé en ce que** la coque externe (2) est formée de plusieurs parties.

3. Carter d'huile selon l'une quelconque des revendications 1 ou 2, **caractérisé en ce que** les parties (6, 7, 8) du carter d'huile, dans lesquelles le capteur, le bouchon de vidange d'huile et la tubulure de remplissage d'huile sont disposés, ne sont pas formées avec une double paroi.

4. Carter d'huile selon l'une quelconque des revendications 1 à 3, **caractérisé en ce que** la coque interne (1) et la coque externe (2) sont connectées l'une à l'autre par connexion soudée, collée ou par encliquetage au moins au niveau des faces frontales des nervures (4).

5. Carter d'huile selon l'une quelconque des revendications 1 à 3, **caractérisé en ce que** les coques interne (1) et externe (2) sont connectées par moussage avec un plastique.

6. Carter d'huile selon l'une quelconque des revendications 1 à 5, **caractérisé en ce que** dans la partie du carter d'huile qui est formée avec une double paroi, la coque interne (1) est en retrait de telle sorte que la coque externe (2) se termine à niveau avec la coque interne (1) au point de transition (3) de la double paroi à la paroi unique.

7. Carter d'huile selon l'une quelconque des revendications 1 à 6, **caractérisé en ce qu'**au niveau de la face extérieure de la coque interne (1) ou de la coque externe (2) sont disposées deux parois latérales (10, 11) saillantes, formant un canal (9), lequel peut être fermé par des éléments de recouvrement en forme de U (12).

8. Carter d'huile selon l'une quelconque des revendications 1 à 7, **caractérisé en ce qu'**une ou plusieurs poches obturables sont formées sur celui-ci pour recevoir des accessoires.

9. Carter d'huile selon l'une quelconque des revendications 1 à 8, **caractérisé en ce que** la tubulure de remplissage d'huile (13) présente dans sa partie frontale au niveau de la paroi extérieure un bourrelet périphérique (14) servant d'auxiliaire de fixation axial pour un tuyau de remplissage d'huile.
